# EUROPÄISCHE PATENTSCHRIFT

(11) **EP 0 169 586 B1**
(45) Veröffentlichungstag und Bekanntmachung des Hinweises auf die Patenterteilung: **02.09.1987**
(21) Anmeldenummer: 85200791.3
(22) Anmeldetag: 17.05.1985
(51) Int. Cl.: H01F 41/08

(54) **Vorrichtung zum Bewickeln elektrischer Spulen mit geschlossenen Kernen**
Apparatus for winding electric coils with closed cores
Dispositif de bobinage d'enroulements électriques à circuits magnétiques fermés

(30) Priorität: 23.07.1984 WO PCT/CH84/00115
(43) Veröffentlichungstag der Anmeldung: 29.01.1986
(73) Patentinhaber: METEOR AG, 8803 Rüschlikon (CH)
(72) Erfinder: Arnold, Ernst, CH-8102 Buchs (CH)
(74) Vertreter: von Bezold, Dieter, Dr.

## Beschreibung

Die vorliegende Erfindung betrifft eine Vorrichtung zum Bewickeln elektrischer Spulen mit geschlossenen Kernen, gemäss dem Oberbegriff des Patentanspruches 1 und geht von der US-A-2 962 235 aus.

Bei den bekannten Ringkernspulen-Wickelvorrichtungen, bei welchen durch die Kernöffnung ringförmige Magazine geführt werden, die drehbar gelagert sind und den Spulenkörper umlaufen, wobei der Draht vom Magazin zum Spulenkörper über eine Ablaufrolle läuft, sind nur für relativ grosse Ringkerne geeignet, wobei solche mit einem Aussendurchmesser von etwa 20 mm schon als die unterste Grenze anzusehen ist.

Um kleine Ringkerne in der Grössenordnung von < 16 mm Ringkern-Aussendurchmesser bewickeln zu können, wurde gemäss der EP-A-0 068 415 bereits ein halbautomatisches Wickelverfahren und eine Vorrichtung zu dessen Durchführung vorgeschlagen, mittels einer am Wickeldrahtanfang befestigten, magnetisierbaren Nadel den Draht auf den Kernaufzuwickeln, wobei die Nadel unter der Wirkung eines Magnetfeldes längs einer geschlossenen, teils durch die Kernöffnung laufenden und mit zunehmender Wickeldauer in ihrer Länge abnehmenden Umlaufbahn geführt wird.

Durch die Verwendung von Magneten zur Führung der Nadel ist jedoch eine derartige Wickelvorrichtung für extrem kleine Kerne, beispielsweise für Video-Kernspulen, in der Grössenordnung von etwa 3 mm Kern-Aussendurchmesser mit einer Kernöffnung von etwa 0,35 mm nicht geeignet.

Aus der De-A-2 251 140 ist ferner eine Vorrichtung zum Bewickeln von geschlossenen kleinen Kernen bekannt, mit von zwei Seiten hin-und hergehenden Fanghaken, wobei der Fanghaken von einer Seite sich durch den Kern bewegt.

Der vorliegenden Erfindung liegt die Aufgabe zugrunde, eine Vorrichtung zu schaffen, die zur Bewicklung von extrem kleinen Kernspulen in der Grössenordnung von etwa 3 mm Kern-Aussendurchmesser mit einer Kernöffnung bis etwa 0,35 mm geeignet ist. Es ist eine weitere Aufgabe der Erfindung, die Vorrichtung so auszubilden, dass von der Drahtzuführung bis zu fertig bewickelten Kernspule ein automatischer Arbeitsablauf gewährleistet ist.

Die vorgenannte Aufgabe wird erfindungsgemäss durch die Merkmale des Anspruchs 1 gelöst.

Weitere Ausbildungen des Erfindungsgegenstandes sind in den abhängigen Ansprüchen 2 bis 5 enthalten.

Der Vorteil der Erfindung ist insbesondere darin zu sehen, dass der Spulenkörper während des ganzen Bewicklungsvorganges der Kernspule auf der Spulenkörperaufnahme fixiert ist und dass der Wickeldraht während der Bewicklung der Kernspule ständig gehalten und geführt wird, indem die für jede Wicklung abgemessene Gesamtlänge des Drahtabschnittes in der Drahthalterung festgeklemmt ist, wobei der Abstand zwischen der in der Wickelposition befindlichen Drahthalterung und der Trenneinrichtung jeweils einem für die Wicklung erforderlichen Drahtabschnitt entspricht, und zum anderen für jede einzelne Windung der Wickeldraht in einem der vier Drahtspanner jeweils durch eine einstellbare Feder nur leicht angedrückt wird, so dass nach jeder Windung der Draht geringfügig durchrutschen kann. Dabei wird der Draht mittels des Fanghakens vor der Drehung der Drahtspanner an den Spulenkörper angelegt, worauf die Drahtspanner sich um 270° drehen und damit jeweils eine Windung auf den Spulenkörper gelegt wird.

Die Erfindung soll nachstehend an einem Ausführungsbeispiel näher erläutert werden.

Es zeigen
Fig.1 eine Seitensnsicht der erfindungsgemässen Vorrichtung,
Fig.2 ein Grundriss der Vorrichtung gemäss Fig.1,
Fig.3, 3', 3"; 3a, 3a', 3b, 3b', 3c, 3c' sind Detaildarstellungen einer erfindungsgemässen Wickeleinheit, jeweils in Ansicht und Grundriss zur Darstellung des Funktionsablaufes der Bewicklung.

In den Fig.1 und 2 ist auf einer Fundamentplatte 9 ein Support 1, beispielsweise als ein rechteckig ausgebildeter, drehbarer Revolverkopf, angeordnet, der um die Drehachse X um 180° drehbar ausgebildet ist. Am Revolverkopf 1 sind zwei Spulenkörperaufnahmen 11,11' angeordnet, deren jede eine Drahthalterung 12,12' aufweist, wobei sich die eine Spulenkörperaufnahme 11' mit der Drahthalterung 12' im Bereich eines Spulenmagazins 52, und die zweite Spulenkörperaufnahme 11 mit der Drahthalterung 12 sich im Bereich einer Drahtzuführeinrichtung 4 in der Wickelposition befindet. Das Spulenmagazin 52 ist ein Bestandteil einer Be- und Entladestation 5, die eine Uebergabeeinrichtung 51 aufweist. Die Drahtzuführeinrichtung 4 besteht aus einer Vorratsspule 41 für einen Wickeldraht 6, einer Drahtführung 42 sowie einer Drahtbremse 43. Die eigentliche Bewicklung des Spulenkörpers 7' erfolgt gemäss Fig.1 durch eine drehbare Wickeleinheit 3, die mit einer Drahteinziehvorrichtung 2 gemäss der Fig.2 zusammenwirkt.

Zur Ablängung der für die Bewicklung der beiden Schenkel 72, 73 jedes Spulenkörpers 7' erforderlichen Drahtlänge sind zwischen den Drahthalterungen 12,12' lateral verstellbare Drahtablenkungen 14, 14' und eine Trenneinrichtung 13, vorzugsweise mit zwei Trennstellen 13,13', zur Drahtlängeneinstellung vorgesehen. Die Wickeleinheit 3 besteht aus einem Wickelkopf 31 mit vier Drahtspannern 32a, 32b, 32c, 32d, die jeweils zum Klemmen des Wickeldrahtes 6 eine einstellbare Feder 33 aufweisen. Der Wickelkopf 31, zusammen mit den Drahtspannern 32a, 32b, 32c, 32d, wird durch einen Wickelkopfantrieb 34 angetrieben und kann durch eine Verstelleinrichtung 35 vertikal angehoben und abgesenkt werden.

Die Drahteinziehvorrichtung 2 besteht aus einem in einer Führung 21 horizontal in den Positionen 22-1, 22-2, 22-3, 22-4 geführten Fanghaken 22 (wie in Fig.3, 3', 3" gezeigt), der die Drahtspanner 32a, 32b, 32c, 32d und die Kernöffnung 71 des Spulenkörpers 7' durchdringbar ausgebildet ist, wobei das freie Drahtende 62 des Drahtabschnittes in Form einer Drahtschlaufe 61 durch einen der Drahtspanner 32a, 32b, 32c, 32d und die Kernöffnung 71 durchgezogen wird. Die Drahtspanner 32a, 32b, 32c, 32d sind mit dem Wickelkopf 31 im Uhrzeiger- und Gegenuhrzeigersinn drehbar ausgebildet, wobei über die Wickelpositionen A, B, C, D usw. eine zyklische Drehbewegung der Drahtspanner 32a, 32b, 32c, 32d jeweils um 270° für jede Windung 81 gemäss der Fig. 3b, 3b' erfolgt. Durch eine gesteuerte Antriebsvorrichtung 10 der Wickelvorrichtung sind die einzelnen Arbeitspositionen, insbesondere des Fanghakens 22 und der Drahtspanner 32a, 32b, 32c, 32d in bekannter Weise vorwählbar.

Die Funktionsweise der erfindungsgemässen Vorrichtung ist, wie in den Fig.3, 3', 3" bis 3c, 3c' schematisch dargestellt, folgende:
Der über die Führung 42 und die Drahtbremse 43 von der Drahtvorratsspule 41 zugeführte Wickeldraht 6 ist bereits in der Drahthalterung 12 der Spulenkörperaufnahme 11 in der Wickelposition gehalten. Wie in Fig.1 und 2 gezeigt, ist der in der Drahthalterung 12' gehaltene Wickeldraht 6 durch Drehung des als Revolverkopf ausgebildeten Supportes 1 um 180° mit der bereits fertig bewickelten Kernspule 7 in den Bereich der Be- und Entladestation 5 gebracht worden. Durch die Drehung des Revolverkopfes 1 wird der Wickeldraht 6 über eine der beiden Drahtablenkungen 14, 14' -gemäss der Fig.2- geführt, wobei zwischen der in der Wickelposition befindlichen Drahthalterung 12 und der verstellbaren Trenneinrichtung 13, die für eine Kernspule 7 zur Bewicklung erforderliche Länge des Drahtabschnittes festgelegt wird.

Vor der eigentlichen Bewicklung des Spulenkörpers 7' wird der Wickeldraht 6 demnach in den Drahthalterungen 12, 12' gehalten, zwischen denen über die Drahtablenkung 14 oder 14' und die Trenneinrichtung 13 der Wickeldraht 6 im Bereich der Kernöffnung 71 des Spulenkörpers 7' gespannt geführt wird, wobei diese Ausgangslage des Wickeldrahtes 6 in den Fig.3, 3' strichliert dargestellt ist.

Der in der Ausgangsposition 22-1 unmittelbar ausserhalb des in der Wickelposition A befindlichen Drahtspanners 32a angeordnete Fanghaken (strichliert dargestellt) wird horizontal zum noch unbewickelten Spulenkörper 7' so verschoben, dass dieser zuerst den geöffneten Drahtspanner 32a und anschliessend die Kernöffnung 71 des Spulenkörpers 7' durchdringt, und mit dem nach unten gerichteten Haken oberhalb des gespannten Wickeldrahtes 6 gemäss der Fig.3" (strichliert dargestellt) in die Position 22-2 zu liegen kommt. Nachfolgend wird der Fanghaken 22 geringfügig in die Position 22-3 (in der Fig.3" ebenfalls strichliert dargestellt) angehoben, wodurch der zwischen den Drahthalterungen 12, 12' angespannte Wickeldraht 6 gefangen und unmittelbar vor der Kernöffnung 71 im Haken gehalten wird. Der so gehaltene Wickeldraht 6 für den Spulenkörper 7' wird nun durch die Trenneinrichtung 13 abgetrennt. Die Trenneinrichtung 13 kann so ausgebildet werden, dass zwei zueinander verstellbare Trennstellen 13, 13' vorgesehen werden, um die Länge der erforderlichen Drahtabschnitte für den zu bewickelnden Spulenkörper 7' und die Länge des Wicklungsendes der fertigen Kernspule 7 beliebig lang einstellen zu können. Im letzteren Falle würde das Drahtstück zwischen den Trennstellen 13, 13' als Abfall wegfallen. Nachdem der Wickeldraht 6 in der Trenneinrichtung 13 abgetrennt wurde, wird der Fanghaken 22 aus der Position 22-3 mit dem Wickeldraht 6 wieder zurückgezogen, so dass der Drahtabschnitt mit dem freien Drahtende 62 in Form einer Drahtschlaufe 61 zuerst die Kernöffnung 71 des Spulenkörpers 7' und anschliessend durch den noch geöffneten Drahtspanner 32a geführt wird, bis der Fanghaken 22 mit dem Drahtende 62 die Position 22-4 erreicht und nachfolgend der Drahtspanner 32a geschlossen (analog in Fig.3b im Teilquerschnitt dargestellt) und somit der Wickeldraht 6 federnd gehalten wird. Dadurch wird auf dem ersten Schenkel 72 des Spulenkörpers 7' - des beispielsweise im Gegenuhrzeigersinn gewickelten Spulenkörpers 7' - ein Viertel (um 900) der Windung der Wicklung 8 gelegt. Nachdem der Drahtspanner 32a geschlossen ist, dreht der Wickelkopf 31 mit den vier Drahtspannern 32a, 32b, 32c, 32d im Gegenuhrzeigersinn um 270° (in Pfeilrichtung mit voll ausgezogenem Pfeil), wobei zur Bildung der ersten Windung 81 der Drahtabschnitt im Drahtspanner 32a gehalten wird, während die übrigen Drahtspanner 32b, 32c, 32d leer mitdrehen. Gleichzeitig wird der Fanghaken 22 aus der Position 22-4 (strichliert dargestellt) in die Ausgangsposition 22-1 der Wickelposition A verschoben.

Anfangs drehen die Drahtspanner 32a, 32b, 32c, 32d gemäss der Fig.3a, 3a' aus den Positionen A, B, C, D (strichliert dargestellt) in die Zwischenpositionen (mit voll ausgezogenen Linien), wobei der Drahtspanner 32a mit dem gehaltenen Drahtabschnitt nach 270° Drehung des Wickelkopfes 31 in die Position D gemäss der Fig.3b, 3b' gebracht wird, womit eine volle Windung 81 auf dem ersten Schenkel 72 des Spulenkörpers 7' gelegt wurde. Die im Grundriss der Fig.3a' dargestellten um 45° im Gegenuhrzeigersinn in die Zwischenpositionen gedrehten Drahtspanner 32a, 32b, 32c, 32d wurdem in der Ansicht gemäss Fig.3a der Übersichtlichkeit halber weggelassen. Die zweite und die nachfolgenden Windungen 81 des ersten Schenkels 72 des Spulenkörpers 7' werden analog zum bereits beschriebenen Funktionsablauf gemäss der Fig.3, 3', 3" bis 3c, 3c' bewickelt, lediglich mit dem Unterschied, dass der Wickeldraht 6 bereits im Drahtspanner 32a gehalten wird. Bei der folgenden, beispielsweise zweiten Windung, wird der Fanghaken 22 aus seiner Ausgangsposition durch den in der Wickelposition A befindlichen, folgenden, geöffneten Drahtspanner 32b und die Kernöffnung 71 -wie bereits beschrieben- hin-und zurückgeschoben, wodurch der Wickeldraht 6 gefangen und im Haken gehalten wird. Anschliessend wird der in der Position D bei Bewicklung im Gegenuhrzeigersinn oder in der Position B bei der Bewicklung im Uhrzeigersinn befindliche Drahtspanner 32a wieder geöffnet.

Der Einfachkeit halber wird angenommen, dass sowohl auf den ersten 72 als auch auf den zweiten 73 Schenkel des Spulenkörpers 7' vier volle Windungen gelegt werden, wodurch der erste Drahtspanner 32a drei volle Umdrehungen ausübt und aus der Position A über die Positionen B, C, D usw. wieder in die Position A gemäss der Fig.3c, 3c' gelangt. Nach Beendigung der Bewicklung des ersten Schenkels 72 des Spulenkörpers 7' erfolgt durch Umkehren der Wickelrichtung -im vorliegenden Falle im Uhrzeigersinn- die Bewicklung des zweiten Schenkels 73. Um zwischen den beiden Schenkeln 72, 73 des Spulenkörpers 7' eine Drahtverbindung innerhalb der Kernöffnung 71 zu vermeiden, erfolgt eine vertikale Verschiebung der Drahtspanner 32a, 32b, 32c, 32d des Wickelkopfes 31, so dass der Verbindungsdraht vom ersten zum zweiten Schenkel 72,73 nicht über die Kernöffnung 71, sondern am Rand der Kernöffnung 71 geführt wird.

Nachdem der Fanghaken 22 den Wickeldraht 6 wieder als Drahtschlaufe 61 durch die Kernöffnung 71 des Spulenkörpers 7' und durch den entsprechenden Drahtspanner 32a gezogen hat, drehen die Drahtspanner 32a, 32b, 32c, 32d nun im Uhrzeigersinn, so dass die erste Windung 81 auf dem zweiten Schenkel 73 des Spulenkörpers 7' gewickelt wird.

Nach der letzten, beispielsweise vierten, Windung 81 ist die Bewicklung der Kernspule 7 beendet und der Revolverkopf 1 dreht mit dieser aus der Wickelposition um 180⁰ in der Bereich der Be- und Entladestation 5, wobei gleichzeitig ein aus der Be- und Entladestation 5 in die Spulenkörperaufnahme 11' eingelegter unbewickelter Spulenkörper 7' in die Wickelposition gedreht wird.

Um die Windungen 81 lagenweise annähernd legen zu können, ist die Verstelleinrichtung 35 gemäss der Fig.1 vorgesehen, die nach jeder Windung 81 oder kontinuierlich den Wickelkopf 31 mit den Drahtspannern 32a, 32b, 32c, 32d geringfügig vertikal verschiebt, und zwar beispielsweise auf dem ersten Schenkel 72 des Spulenkörpers 7' von unten nach oben und auf dem zweiten Schenkel 73 von oben nach unten. Entsprechend der Windungszahl werden die Drahtspanner 32a, 32b, 32c, 32d jeweils um 90° im Uhrzeigersinn oder im Gegenuhrzeigersinn verstellt.

Falls die Kernspule 7 aus mehreren, beispielsweise aus zwei einzelnen, selbständigen Wicklungen auf je einem Schenkel 72, 73 des Spulenkörpers 7' gebildet wird, kann die Bewicklung des Spulenkörpers 7' auf zwei auf einem beispielsweise als Rundtisch ausgebildeten Support 1 angeordneten Wicklungsvorrichtungen 2, 3 erfolgen.

### Aufstellung der verwendeten Bezugszeichen

1 Support, drehbarer Revolverkopf ggf. ein Rundtisch
11, 11' Spulenkörperaufnahmen
12, 12' Drahthalterungen
13,13' Trenneinrichtung, beispielsweise mit zwei verstellbaren Trennstellen
14, 14' Drahtablenkungen, lateral verstellbar
2 Drahteinziehvorrichtung
21 Führung für den Fanghaken, horizontal
22 Fanghaken
22-1, 22-2, 22-3, 22-4 Fanghaken-Positionen 3 Wickeleinheit, drehbare
31 Wickelkopf
32a, 32b, 32c, 32d Drahtspanner mit federbelasteten Klemmen
33 Federn
34 Wickelkopfantrieb
35 Verstelleinrichtung für die Vertikalveschiebung der Drahtspanner
4 Drahtzuführeinrichtung
41 Vorratsdrahtspule
42 Drahtführung
43 Drahtbremse
5 Be- und Entladestation
51 Übergabeeinrichtung für unbewickelte und bewickelte Spulenkörper
52 Spulenmagazin
6 Wickeldraht
61 Drahtschlaufe
62 Drahtende, freies
7 Kernspule
7' Spulenkörper
71 Kernöffnung
72 erster Schenkel des Spulenkörpers
73 zweiter Schenkel des Spulenkörpers
8 Wicklung
81 Windungen
9 Fundamentplatte
10 Antriebsvorrichtung, steuerbar (Rechner mit Bildschirmüberwachung)
A, B, C, D Wickelpositionen der Drahtspanner
X Drehachse des Supportes

## Patentansprüche

1. Vorrichtung zum Bewickeln elektrischer Spulen mit geschlossenen Kernen, insbesondere Miniaturkernspulen, im wesentlichen bestehend aus mindestens einer auf einem Support (1) angeordneten Spulenkörperaufnahme (11, 11'), einer Drahtzuführeinrichtung (4) sowie einer Be-und Entladestation (5) für unbewickelte und bewickelte Kernspulen (7', 7), sowie einer Drahthalterung (12, 12'), einer Drahteinziehvorrichtung (2) mit einem durch die Kernöffnung (71) des Spulenkörpers (7') durchgehenden Fanghaken (22), sowie einer Antriebsvorrichtung (10), dadurch gekennzeichnet, dass auf jeder Spulenkörperaufnahme (11, 11') eine dazugehörige Drahthatterung (12,12') angeordnet ist, und dass weiterhin eine Wickeleinheit (3) mit mindestens vier in einem drehbaren Wickelkopf (31) angeordneten Drahtspannern (32a, 32b, 32c, 32d), sowie eine Drahteinziehvorrichtung (2) mit einem Fanghaken (22) vorgesehen sind, wobei der Fanghaken (22) so beweglich ausgebildet ist,dass er die Drahtspanner (32a, 32b, 32c, 32d) und die Kernöffnung (71) des Spulenkörpers (7') horizontal durchdringt, und dass ferner zur Ablängung jedes Drahtabschnittes zwischen den Drahthalterungen (12, 12') Drahtablenkungen (14, 14') und eine Trenneinrichtung (13, 13') angeordnet sind.

2. Vorrichtung nach Anspruch 1, dadurch gekennzeichnet, dass der Support (1) drehbar als Revolverkopf und mit mindestens zwei Spulenkörperaufnahmen (11, 11') für die Spulenkörper (7') ausgebildet ist, und dass die Drahtablenkungen (14, 14') lateral verstellbar sind.

3. Vorrichtung nach Anspruch 1, dadurch gekennzeichnet, dass am Wickelkopf (31) eine Verstelleinrichtung (35) zur Vertikaleinstellung der Drahtspanner (32a, 32b, 32c, 32d) angeordnet ist.

4. Vorrichtung nach Anspruch 1, dadurch gekennzeichnet, dass zur Bewicklung der beiden Schenkel (72, 73) jedes Spulenkörpers (7') die am Wickelkopf (31) vorgesehenen Drahtspanner (32a, 32b, 32c, 32d) mit diesem im Uhrzeigersinn und Gegenuhrzeigersinn drehbar sind.

5. Vorrichtung nach Anspruch 4, dadurch gekennzeichnet, dass die zyklische Drehbewegung der Drahtspanner (32a, 32b, 32c, 32d) nach der Einlegebewegung des Fanghakens (22) für jede Windung 270° beträgt.

## Claims

1. Apparatus for winding electric coils with closed cores, particularly miniature core coils, comprising substantially at least one coil body receptacle (11, 11') arranged on a support (1), a wire supply device (4) and a loading and unloading station (5) for unwound and wound core coils (7',7), and a wire holder (12, 12'), a wire pulling-in device (2) with a gripping ddevice (22) passing through the core opening (71) of the coil body (7') and a drive device (10), characterised in that on each coil body receptacle (11,11') an associated wire holder (12, 12') is disposed, and that further a winding unit (3) with at least four wire tensioners (32a, 32b, 32c, 32d) disposed in a rotatable winding head (31) and a wire pulling-in device (2) with a gripping device (22) are provided, whereby the gripping device (22) is so movably constructed that it passes through the wire tensioners (32a, 32b, 32c, 32d) and the core opening (71) of the coil body (7') horizontally and that further wire deflectors (14,14') and a severing device (13, 13') are disposed between the wire holders (12,12') for cutting each wire section to length.

2. Apparatus as claimed in claim 1, characterised in that the support (1) is constructed rotatably as a turret head and with at least two core body receptacles (11, 11') for the core bodies (7') and that the wire deflectors (14, 14') are laterally movable.

3. Apparatus as claimed in claim 1, characterised in that an adjusting device (35) is arranged to adjust the wire tensioners (32a, 32b, 32c, 32d) vertically.

4. Apparatus as claimed in claim 1, characterised in that the wire tensioners (32a, 32b, 32c, 32d) provided on the winding head (31) are rotatable with it in the clockwise sense and the anti-clockwise sense for winding both limbs (72, 73) of each coil body (7').

5. Apparatus as claimed in claim 4, characterised in that the cyclical rotary movement of the wire tensioners (32a, 32b, 32c, 32d) after the insertion movement of the gripping device (22) is 270° for each winding.

## Revendications

1. Dispositif pour bobiner des bobines électriques à noyaux fermés, en particulier des bobines à noyau miniature, comprenant essentiellement au moins un logement de corps de bobine (11, 11') placé sur un support (1), un dispositif de guidage de fil métallique (4) ainsi qu'une station de chargement et de déchargement (5) pour des bobines à noyau non- bobinées et bobinées (7, 7'), ainsi qu'un noyau de retenue de fil métallique (12, 12'), un dispositif de tirage de fil métallique (2) comportant un crochet d'attache (22) traversant l'ouverture de noyau (71) du corps de bobine (7') et un dispositif d'entraînement (10), caractérisé en ce qu'une fixation de fil correspondante (12, 12') est placée sur chaque logement de corps de bobine (11, 11'), et en ce qu'il est, en outre, prévu une unité de bobinage (3) comportant au moins quatre tendeurs de fil métallique (32a, 32b, 32c, 32d), places dans une tête de bobine (31), ainsi qu'un dispositif de tirage de fil métallique (2) comportant un crochet d'attache (22), le crochet d'attache (22) étant conformé de façon à être mobile, de manière à traverser horizontalement les tendeurs (32a, 32b, 32c, 32d) et l'ouverture de noyau (71) du corps de bobine (7'), et en ce qu'en outre, des déviations de fil métallique (14, 14') et un dispostiif de séparation (13, 13') sont disposés pour tronçonner chaque section de fil métallique entre les fixations de fil métallique (12, 12').

2. Dispositif selon la revendication 1, caractérisé en ce que le support (1) est réalisé, de façon à être rotatif, sous la forme d'une tête revolver et comporte au moins deux logements (11, 11') pour le corps de bobine (7'), et en ce que les déviations de fil (14,14') sont mobiles latéralement.

3. Dispositif selon la revendication 1, caractérisé en ce qu'un dispositif de déplacement (35) destiné au réglage vertical des tendeurs de fil métallique (32a, 32b, 32c, 32d), est placé sur la tête de bobine (31).

4. Dispositif selon la revendication 1, caractérisé en ce que, pour bobiner les deux branches (72, 73) de chaque corps de bobine (7'), les tendeurs de fil métallique (32a, 32b, 32c, 32d) prévus sur la tête de bobine (31) peuvent tourner avec elle dans le sens des aiguilles d'une montre et en sens contraire à celui des aiguilles d'une montre.

5. Dispositif selon la revendication 4, caractérisé en ce que le mouvement de rotation cyclique des tendeurs de fil métallique (32a, 32b, 32c, 32d) est de 270° pour chaque spire après le mouvement d'insertion du crochet d'attache (22).
